# EUROPÄISCHE PATENTSCHRIFT

(11) **EP 0 613 212 B1**
(45) Veröffentlichungstag und Bekanntmachung des Hinweises auf die Patenterteilung: **15.01.1997**
(21) Anmeldenummer: 93102491.3
(22) Anmeldetag: 17.02.1993
(51) Int. Cl.: H01R 4/36

(54) **Verbindungsklemme**
Connecting terminal
Borne de connexion

(43) Veröffentlichungstag der Anmeldung: 31.08.1994
(73) Patentinhaber: SIEMENS AKTIENGESELLSCHAFT, 80333 München (DE)
(72) Erfinder: Eckert, Gunther, Dipl.-Ing. (FH), W-8414 Maxhütte-Haidhof (DE)

(56) Entgegenhaltungen:
- EP-A- 0 454 019
- DE-B- 2 502 675
- DE-B- 2 642 262
- FR-A- 2 117 363
- US-A- 2 953 771

## Beschreibung

Die Erfindung bezieht sich auf eine Verbindungsklemme, beispielsweise für Installationsgeräte wie Leitungsschutzschalter, bei der in einem rahmenartigen Klemmkörper in einer Seitenwand des Klemmkörpers eine Klemmschraube geführt ist, im einzelnen nach Gattungsbegriff von Patentanspruch 1. Die Klemmschraube arbeitet klemmfähig gegen eine gegenüberliegende Seitenwand, wobei ein Druckstück in einer gedachten Anschlußebene angeordnet ist. In diesem Zusammenhang ist es auch bekannt, daß vom Druckstück ein Bügel aus elektrisch gut leitendem Material neben Wänden des Klemmkörpers zu einer Verbindungsebene geführt ist (DE-A-2 642 262). Bei der bekannten Anordnung in Form einer Reihenklemme soll es hierdurch ermöglicht werden, die Klemme in verbraucherfreundlichem offenem Zustand anzuliefern und dennoch das Prüfen der Geräte, die mit der Klemme verbunden sind, auch bei offener Klemme zu ermöglichen.

Verbindungsklemmen, wie sie in Installationsgeräten eingesetzt werden, bilden üblicherweise eine elektrische Verbindung zwischen in der Klemme anzuschließenden Leitern und hinter der Klemme liegenden Elementen eines Installationsgerätes. Bei größeren elektrischen Anschlußwerten hat der Konstrukteur gegensätzliche Bedingungen zu erfüllen: nämlich einerseits die Anschlußklemme bis zu einem Verbindungsbügel aus elektrisch gut leitendem Material zu fertigen und andererseits für größere mechanische Stabilität zu sorgen.

Der Erfindung liegt die Aufgabe zugrunde, eine Verbindungsklemme zu entwickeln, die in besonders wirtschaftlicher Weise den mechanischen und elektrischen Anforderungen gerecht wird.

Die Lösung der geschilderten Aufgabe erfolgt durch eine Verbindungsklemme nach Patentanspruch 1. Danach ist vom Druckstück ein Bügel aus elektrisch gut leitendem Material neben Wänden des Klemmkörpers zu einer Verbindungsebene derart geführt, daß der Bügel auf der Anschlußseite für anzuschließende Leiter zur Verbindungsebene hochgekantet verläuft und dort in einen hochkant verlaufenden Bügelbereich übergeht, im einzelnen nach den kennzeichnenden Merkmalen von Patentanspruch 1. Der Bügel umläuft den Klemmkörper hierbei zumindest teilweise und geht auf der Verbindungsseite in einen Verbindungsleiter über. Dadurch wird von einer Anschlußebene zu einer höher liegenden Verbindungsebene ein elektrischer Übergang geschaffen, ohne auf die elektrisch leitenden Eigenschaften des Materials des Klemmkörpers selbst angewiesen zu sein. Im Klemmkörper wird die elektrische Verbindung zwischen Druckbügel und Anschlußleiter erzielt, indem die Klemmschraube auf dem Druckbügel gegen die benachbarte Wand arbeitet.

Es ist eine Klemme mit fahrbarem Druckstück bekannt (DE-PS-2 502 675) wobei das Druckstück mittels einer im Druckstückoberteil geführten Schraube betätigt wird. Zwischen Schraubenkopf und Druckstückoberteil ist ein hutförmiger Mitnehmer angeordnet, der mit seiner Krempe unter das Druckstückoberteil greift und mit seinem Hutkörper auf dem Schraubenkopf aufliegt, wobei im Mittelfeld ein Durchgriff zum Schraubenkopf freigelassen ist. Der elektrische Anschluß eines anzuschließenden Leiters erfolgt zwischen Klemmkörper und Druckstück, wobei die besondere Konstruktion eine Offenstellung der Klemmschraube zum leichteren Anschließen von Leitern ermöglicht. Eine Verbindung zu Elementen eines Gerätes ist in ihrer Ausgestaltung nicht angesprochen. Sie kann in üblicher Weise durch Bügel oder Lappen zum Klemmkörper hergestellt werden.

Erfindungsgemäß wird dagegen vom Druckstück ein Bügel aus elektrisch gut leitendem Material neben Wänden des Klemmkörpers zu einer Verbindungsebene derart geführt, daß seitlich neben dem Klemmkörper kaum Raum beansprucht wird. Den elektrischen Anforderungen kann durch Wahl des Bügelmaterials und bzw. oder durch dessen entsprechend breite Ausführung entgegengekommen werden.

Eine derartige Ausführung läßt sich einfach fertigen, da der Bügel auf der Anschlußseite für anzuschließende Leiter zur Verbindungsebene hochgekantet verläuft und dort in einen hochkant verlaufenden Bügel übergeht, der den Klemmkörper zumindest teilweise umläuft und der auf der Verbindungsseite in den Verbindungsleiter übergeht. Der Bügel kann hierbei in einfacher Stanzbiegetechnik hergestellt werden und in Hartlötung mit dem Verbindungsleiter verbunden werden. Der Bügel kann andererseits durch entsprechende Formgebung oder Biegeverformung nach Art eines Schraubenlinienteils außen um den Klemmkörper herumgeführt werden. Der hochkant verlaufende Bügelteil kann nach Art einer den Klemmkörper umfassenden Manschette ausgeführt sein, an der sich der Verbindungsleiter anschließt. Hierbei steht ein besonders breiter stromtragender Querschnitt zur Verfügung und es wird gleichzeitig eine mechanisch stabile Halterung für den am Druckstück anschließenden Bügel erzielt sowie für den Verbindungsleiter.

Bei einer Ausführung als Verbindungsklemme für einen Leitungsschutzschalter ist es vorteilhaft, wenn der Verbindungsleiter in eine Lichtbogenlaufschiene für einen Löschblechstapel übergeht. An dieser Lichtbogenlaufschiene kann auch der Festkontakt für einen Leitungsschutzschalter angeordnet sein.

Die Erfindung soll nun anhand von in der Zeichnung grob schematisch wiedergegebenen Ausführungsbeispielen näher erläutert werden:
- In FIG 1: ist eine Verbindungsklemme in Seitenansicht wiedergegeben, an deren Verbindungsleiter eine Lichtbogenlaufschiene angebracht ist.
- In FIG 2: ist die Verbindungsklemme nach FIG 1 in Aufsicht dargestellt.
- In FIG 3: ist eine andere Ausführungsform der Verbindungsklemme veranschaulicht.

Die Verbindungsklemme nach FIG 1 weist einen rahmenartigen Klemmkörper 1 auf, in dessen einer Seitenwand 2 eine Klemmschraube 3 geführt ist. Diese arbeitet gegen eine gegenüberliegende Seitenwand 4 klemmfähig, wobei ein Druckstück 5 in einer gedachten Anschlußebene angeordnet ist. Das Druckstück 5 geht in einen Bügel 6, gleichfalls aus elektrisch gut leitendem Material über. Der Bügel ist neben Wänden des Klemmkörpers 1 zu einer Verbindungsebene geführt, in der er in einen Verbindungsleiter 7 übergeht.

Für den rahmenartigen Klemmkörper 1 kann das Material und die Formgebung dem Blickwinkel mechanischer Stabilität gewählt werden. Beim Bügel ist man frei ein den elektrischen Anforderungen entsprechendes Material zu wählen. Durch den allseits flachen Verlauf des Bügels 1 wird neben dem Klemmkörper wenig Raum beansprucht. Seitlich neben dem Klemmkörper wird keinerlei Raum benötigt, wenn die Überleitung des Bügels 6 zum Verbindungsleiter 7 innerhalb der Grundfläche des Klemmkörpers seitlich neben der Klemmschraube vorbeigeführt wird.

Sowohl bei der Ausführung nach FIG 1 als auch nach einer Ausführung nach FIG 3 verläuft der Bügel 6 auf der Anschlußseite für anzuschließende Leiter zur Verbindungsebene hochgekantet bzw. hochgebogen; er geht dort in einen hochkant verlaufenden Bügelbereich 8 über. Der Bügelbereich 8 umläuft den Klemmkörper 1 zumindest teilweise, er geht in den Verbindungsleiter 7 über.

In FIG 3 ist der Übergang vom hochkant verlaufenden Bügelbereich 8 zum Verbindungsleiter 7 durch verdrillendes Verbiegen erzielt worden. In der Ausführungsform nach FIG 3 umläuft der Bügel 6 den Klemmkörper 1 in Art eines Teilstücks einer Schraubenlinie.

In der Ausbildung nach FIG 1 ist der hochkant verlaufende Bügelbereich 8 nach Art einer den Klemmkörper umfassenden Manschette ausgeführt, an der sich der Verbindungsleiter 7 anschließt. Man vgl. die Aufsicht nach FIG 2.

Bei einer Ausführung als Verbindungsklemme für Leitungsschutzschalter ist es vorteilhaft, daß der Verbindungsleiter 7 in eine Lichtbogenlaufschiene 9 übergeht. An der Lichtbogenlaufschiene 9 kann auch ein Festkontaktstück für einen beweglichen Gegenkontakt eines Leitungsschutzschalters angebracht sein. Im Bereich 11 der Lichtbogenlaufschiene, zu dem Löschbleche einer Löschkammer benachbart stehen können, lassen sich besondere Materialanforderungen berücksichtigen. Übergangsstellen zwischen verschiedenartigen Materialien können durch bekannte Verbindungstechniken, beispielsweise durch Hartlöten, realisiert werden.

## Patentansprüche

1. Verbindungsklemme, beispielsweise für Installationsgeräte wie Leitungsschutzschalter, bei der in einem rahmenartigen Klemmkörper (1) in einer Seitenwand (2) des Klemmkörpers eine Klemmschraube (3) geführt ist, die gegen eine gegenüberliegende Seitenwand (4) klemmfähig arbeitet, wobei ein Druckstück (5) in einer gedachten Anschlußebene angeordnet ist, wobei vom Druckstück (5) ein Bügel (6) aus elektrisch gut leitendem Material neben Wänden des Klemmkörpers (1) zu einer Verbindungsebene geführt ist,
**dadurch gekennzeichnet**, daß der Bügel (6) auf der Anschlußseite für anzuschließende Leiter zur Verbindungsebene hochgekantet verläuft und dort in einen hochkant verlaufenden Bügelbereich (8) übergeht, der den Klemmkörper (1) zumindest teilweise umläuft und der auf der Verbindungsseite in einen Verbindungsleiter (7) übergeht.

2. Verbindungklemme nach Anspruch 1,
**dadurch gekennzeichnet**, daß der hochkant verlaufende Bügelbereich (8) nach Art einer den Klemmkörper (1) umfassenden Manschette ausgeführt ist, an der sich der Verbindungsleiter (7) anschließt.

3. Verbindungsklemme nach Anspruch 1 oder 2, bei Ausführung als Verbindungsklemme für Leitungsschutzschalter,
**dadurch gekennzeichnet**, daß der Verbindungsleiter (7) in eine Lichtbogenlaufschiene (9) für einen Löschblechstapel übergeht.

## Claims

1. Connecting terminal, for example for installation equipment such as circuit breakers, in which in a frame-like clamping part (1) a clamping screw (3) is guided in one side wall (2) and acts clampingly against an opposed side wall (4), wherein a pressure member (5) is disposed in a notional attachment plane and a bow (6) made of material of good electrical conductivity runs from the pressure member (5) alongside walls of the clamping part (1) to a connector plane,
characterised in that
on the lead-attachment side the bow (6) runs upwards on end to the connector plane, where it turns into a region (8) of the bow which stands on edge and runs at least part way round the clamping part (1) and which on the connector side turns into a connector strip (7).

2. Connecting terminal according to claim 1,
characterised in that
the region (8) of the bow which stands on edge is shaped like a cuff which embraces the clamping part (1) and has the connector strip (7) attached to it.

3. Connecting terminal according to claim 1 or claim 2, designed as a connecting terminal for contact breakers,
characterised in that
the connector strip (7) changes into an arc guide (9) for an arc splitter stack.

## Revendications

1. Borne de connexion, par exemple pour des appareils d'installation électrique, comme des disjoncteurs, dans laquelle est guidée dans un élément (1) de serrage en forme de cadre, dans une paroi (2) latérale de l'élément de serrage, une vis (3) de serrage qui agit en serrage contre une paroi (4) latérale opposée, une pièce (5) de pression étant disposée dans un plan de raccordement imaginaire, un étrier (6) en un matériau bon conducteur de l'électricité étant guidé, à côté des parois de l'élément (1) de serrage de la pièce (5) de pression, vers un plan de liaison, caractérisée en ce que l'étrier (6) s'étend, du côté de raccordement destiné à des conducteurs à raccorder, de chant par rapport au plan de liaison et y devient une partie (8) d'étrier qui s'étend de chant, qui entoure au moins partiellement l'élément (1) de serrage et qui, du côté de liaison, devient un conducteur (7) de liaison.

2. Borne de connexion suivant la revendication 1, caractérisée en ce que la partie (8) d'étrier qui s'étend de chant est réalisée sous la forme d'une coupelle qui entoure l'élément (1) de serrage et à laquelle se raccorde le conducteur (7) de liaison.

3. Borne de connexion suivant la revendication 1 ou 2, pour un mode de réalisation sous forme de borne de connexion de disjoncteur, caractérisée en ce que le conducteur (7) de liaison devient un rail (9) de passage d'arc électrique destiné à un empilement de tôles d'extinction.
